# EUROPÄISCHE PATENTSCHRIFT

(11) **EP 2 360 677 B1**
(45) Veröffentlichungstag und Bekanntmachung des Hinweises auf die Patenterteilung: **31.10.2012**
(21) Anmeldenummer: 11153722.1
(22) Anmeldetag: 08.02.2011
(51) Int. Cl.: G10D 13/00

(54) **Fußmaschine für eine große Trommel eines Schlagzeugs**
Pedal for a large drum of a drum kit
Dispositif à pédale pour un grand tambour d'instrument à percussion

(30) Priorität: 15.02.2010 DE 202010002375 U
(43) Veröffentlichungstag der Anmeldung: 24.08.2011
(73) Patentinhaber: Nass Magnet GmbH, 30179 Hannover (DE)
(72) Erfinder: Groetzinger, Thomas, 30989, Gehrden (DE); Diers, Roy, 30938, Burgwedel (DE); Oelkers, Patrick, 31832, Springe (DE)
(74) Vertreter: Tetzner, Michael

(56) Entgegenhaltungen:
- US-A1- 2006 060 062
- US-A1- 2009 235 806

## Beschreibung

Die Erfindung betrifft eine Fußmaschine für eine große Trommel eines Schlagzeugs.

Die Fußmaschine dient dazu, die große Trommel (Bass Drum) am Schlagzeug mit dem Fuß zu spielen. Sie besteht im Wesentlichen aus einem an einer Welle gelagerten Schlägel, der mit einem Pedal verbunden ist, wobei eine Betätigung des Pedals eine Auslenkung des Schlägels bewirkt. Das Pedal ist hierzu beispielsweise über eine Kette oder einen Lederriemen mit dem Schlägel verbunden. Weiterhin sind Rückstellmittel vorgesehen, die den ausgelenkten Schlägel wieder in eine Ruhestellung bringen und üblicherweise durch ein einstellbares Federelement gebildet werden.

Diese Konstruktion ist jedoch durch die Nutzung von sich berührenden Bauteilen hinsichtlich Verschleiß und Geräuschentwicklung nachteilig. Außerdem ist die Kraftentfaltung je nach Art der verwendeten, meist metallischen, zylindrischen Federn weitgehend linear um die Ruhestellung des Pedals, wobei die Ruhestellung mittels Excenter eingestellt werden kann. Die lineare Kraftentfaltung hat jedoch den Nachteil, dass die Rückstellbewegung nicht schnell genug erfolgt.

Aus der US 2009/235806 A1 ist eine Fußmaschine für ein Schlagzeug bekannt, die permanentmagnetische Rückstellmittel verwendet, um den ausgelenkten Schlägel wieder in seine Ruhestellung zu bringen. Nachteilig bei dieser Erfindung ist jedoch, dass die zur Beeinflussung der Rückstellkräfte erforderliche variierbare Anordnung der Rückstellmittel nur mit hohem Aufwand gelöst wird. Weiterhin ist infolge der offenen Anordnung der Rückstellmittel die Gefahr der Beschädigung oder Beeinträchtigung durch Verschmutzung gegeben.

Die US 2006/0060062 A1 beschreibt eine Fußmaschine für ein Schlagzeug, bei der die Rückstellkraft des Pedals durch die abstoßende Wirkung zwei Magnete bereitgestellt wird, wobei der eine Magnet am Pedal und der andere Magnet an eine stationären Halterung vorgesehen ist.

Der Erfindung liegt die Aufgabe zugrunde eine Fußmaschine anzugeben, die sich durch eine möglichst reibungs- und geräuscharme Betätigung auszeichnet. Darüber hinaus soll die Rückstellung in die Ruhelage mit möglichst hoher Dynamik erfolgen.

Erfindungsgemäß wird diese Aufgabe durch die Merkmale des Anspruchs 1 gelöst.

Die erfindungsgemäße Fußmaschine für eine große Trommel eines Schlagzeugs besteht im Wesentlichen aus einer drehbar in einem Gestell gehalterten Welle, einem an der Welle gelagerten Schlägel und einem mit dem Schlägel verbundenen Pedal, wobei eine Betätigung des Pedals eine Auslenkung des Schlägels bewirkt. Weiterhin sind permanentmagnetische Rückstellmittel vorgesehen, die den ausgelenkten Schlägel wieder in eine Ruhestellung bringen, und durch wenigstens eine innere und wenigstens eine äußere Permanentmagnetanordnung gebildet werden, die konzentrisch um die Welle angeordnet sind.

Die konzentrische Anordnung der Permanentmagnetanordnungen ermöglicht eine reibungs- und geräuscharme Betätigung des Schlägels. Außerdem erfolgt die Rückstellung in die Ruhelage mit hoher Dynamik.

Weitere Ausgestaltungen der Erfindung sind Gegenstand der Unteransprüche.

Gemäß einer Ausgestaltung der Fußmaschine ist eine der beiden Permanentmagnetanordnungen drehfest auf der Welle angeordnet, während die andere Permanentmagnetanordnung am Gestell gehaltert ist, wobei vorzugsweise die innere Permanentmagnetanordnung drehfest auf der Welle angeordnet ist, während die äußere Permanentmagnetanordnung am Gestell gehaltert ist.

Die am Gestell gehalterte Permanentmagnetanordnung ist dort drehbar aufgenommen und kann in einer gewünschten Stellung am Gestell fixiert werden. Die Ruhestellung des Schlägels kann durch Verdrehen der am Gestell gehalterten Permanentmagnetanordnung eingestellt werden.

Die Permanentmagnetanordnungen sind gemäß einer bevorzugten Ausführung rohrstückförmig und/oder hülsenförmig ausgebildet und können jeweils aus einem Magnethalter aus einem nichtmagnetischen Werkstoff und wenigstens einem Permanentmagneten bestehen. In der praktischen Ausführung wird jede Permanentmagnetanordnung jedoch eine Vielzahl von Permanentmagneten aufweisen.

Gemäß einer bevorzugten Ausgestaltung der Fußmaschine ist zu beiden Seiten des an der Welle gelagerten Schlägels jeweils eine innere und eine äußere Permanentmagnetanordnung vorgesehen. Dabei kann eine Einstellung der Ruhestellung durch eine gleichartige Verstellung der beiden am Gestell gehalterten Permanentmagnetanordnungen erfolgen. Weiterhin besteht die Möglichkeit die Rückstellkraft durch eine unterschiedliche Verstellung der beiden am Gestell gehalterten Permanentmagnetanordnungen einzustellen bzw. zu verändern.

Weitere Vorteile und Ausgestaltungen der Erfindung werden anhand der nachfolgenden Beschreibung und der Zeichnung näher erläutert.

In der Zeichnung zeigen
- Fig. 1: dreidimensionale Explosionsdarstellung der erfindungsgemäßen Fußmaschine,
- Fig. 2: dreidimensionale Darstellung der erfindungsgemäßen Fußmaschine,
- Fig. 3: Schnittdarstellung längs der Welle,
- Fig. 4a: Schnittdarstellung der Permanentmagnetanordnungen in der Ruhestellung gemäß einem ersten Ausführungsbeispiel,
- Fig. 4b: Schnittdarstellung der Permanentmagnetanordnungen in der Ruhestellung gemäß einem zweiten Ausführungsbeispiel,

- Fig. 5: geschnittene Teilansicht der Fußmaschine in einer ausgelenkten Stellung des Schlägels,
- Fig. 6: dreidimensionale Darstellung der erfindungsgemäßen Fußmaschine bei der Verstellung der Ruhestellung,
- Fig. 7a: geschnittene Teilansicht der Fußmaschine in einer ersten Ruhestellung,
- Fig. 7b: geschnittene Teilansicht der Fußmaschine in einer zweiten Ruhestellung,
- Fig. 8: dreidimensionale Darstellung der erfindungsgemäßen Fußmaschine bei der Einstellung der Rückstellkraft,
- Fig. 9a: Schnittdarstellung der ersten Permanentmagnetanordnungen in einer ersten Einstellung der Rückstellkraft,
- Fig. 9b: Schnittdarstellung der zweiten Permanentmagnetanordnungen in der ersten Einstellung der Rückstellkraft,
- Fig. 10a: Schnittdarstellung der ersten Permanentmagnetanordnungen in einer zweiten Einstellung der Rückstellkraft und
- Fig. 10b: Schnittdarstellung der zweiten Permanentmagnetanordnungen in einer zweiten Einstellung der Rückstellkraft.

Die in den Fig. 1 und 2 dargestellte Fußmaschine für eine große Trommel eines Schlagzeugs besteht im Wesentlichen aus einer drehbar in einem Gestell 1 gehalterten Welle 2, einem an der Welle gelagerten Schlägel 3 und einem mit dem Schlägel verbundenen Pedal 4. Durch einen Tritt auf das Pedal 4 wird der Schlägel 3 um die Achse 2 ausgelenkt und auf das Fell einer nicht näher dargestellten Trommel geschlagen.

Weiterhin sind permanentmagnetische Rückstellmittel vorgesehen, die den ausgelenkten Schlägel 3 wieder in seine Ruhestellung bringen und durch zwei innere Permanentmagnetanordnungen 5, 5' und zwei äußere Permanentmagnetanordnungen 6, 6' gebildet werden, wobei jeweils eine innere und eine äußere Permanentmagnetanordnung von beiden Seiten auf die Welle 2 aufgeschoben werden, sodass die Permanentmagnetanordnungen konzentrisch um die Welle 2 angeordnet sind. Die Permanentmagnetanordnungen 5, 6 bzw. 5', 6' sind zu diesem Zweck rohrstückförmig bzw. hülsenförmig ausgebildet

Das Gestell 1 weist zwei hülsenartige Aufnahmeelemente 1a, 1b auf, deren Innendurchmesser nur geringfügig größer als der Außendurchmesser der äußeren Permanentmagnetanordnungen 6, 6' ist, sodass die äußeren Permanentmagnetanordnungen mit möglichst geringem Spiel in den Aufnahmeelementen 1a und 1b derart gehalten werden, dass eine Verdrehung der äußeren Permanentmagnetanordnungen gegenüber den Aufnahmeelementen möglich ist. Über lediglich schematisch angedeutete, beispielsweise als Vierkant-Schrauben ausgebildete Arretierelemente 7a und 7b können die äußeren Permanentmagnetanordnungen 6, 6' in den Aufnahmeelementen 1a, 1b des Gestells 1 drehfest arretiert werden.

Die inneren Permanentmagnetanordnungen 5, 5' sind wiederum mit geringem Spiel in den äußeren Permanentmagnetanordnungen 6, 6' gelagert, wie dies insbesondere auch aus Fig.3 ersichtlich wird. Des Weiteren sind die inneren Permanentmagnetanordnungen 5, 5' auf den Enden 2a und 2b der Welle 2 drehfest angeordnet. Dies kann beispielsweise durch einen geeigneten Presssitz oder einen abgeflachten Bereich erfolgen, wie er aus Fig. 4a ersichtlich ist.

In einem Mittelbereich 2c der Welle 2 ist ferner ein Schlägelhalter 8 drehfest mit dieser verbunden. Der Schlägel 3 ist am Schlägelhalter 8 gehaltert, der wiederum über eine gelenkig angekoppelte Gelenkstange 9 mit dem Pedal 4 in Verbindung steht.

Eine Betätigung des Pedals 4 wird somit über die Gelenkstange 9 auf den Schlägelhalter 8 übertragen, der zusammen mit der Welle 2 gedreht wird und dabei den Schlägel 3 auslenkt. Eine Drehung der Welle 2 bewirkt außerdem über die drehfeste Verbindung eine Drehung der inneren Permanentmagnetanordnungen 5, 5' gegenüber den ortsfest im Gestell angeordneten äußeren Permanentmagnetanordnungen 6, 6'.

Die Welle 2 trägt somit den drehfest mit ihr verbundenen Schlägelhalter und die inneren und äußeren Permanentmagnetanordnungen 5, 6 bzw. 5', 6' bilden die beiden Lager für die Welle 2. Auf diese Weise ergibt sich eine äußerst kompakte Anordnung.

Die inneren und äußeren Permanentmagnetanordnungen dienen aber nicht nur als Lager für die Welle 2, sondern stellen darüber hinaus auch permanentmagnetische Rückstellmittel dar, mit denen der ausgelenkte Schlägel 3 wieder in seine Ruhelage zurückgebracht wird, sobald der Druck vom Pedal weggenommen wird. Der Aufbau und die Wirkungsweise der Permanentmagnetanordnungen werden im Folgenden anhand der Fig. 4a näher erläutert.

Die innere Permanentmagnetanordnung 5 besteht aus einem Magnethalter 5a und drei Permanentmagneten 5b, die in den nichtmagnetischen Werkstoff des Magnethalters 5a eingebettet sind. Die äußere Permanentmagnetanordnung 6 ist analog mit einem aus einem nichtmagnetischen Werkstoff bestehenden Magnethalter 6a ausgebildet, in den wiederum drei Permanentmagnete 6b eingebettet sind. Die inneren und äußeren Permanentmagnetanordnungen 5', 6' sind in gleicher Art und Weise aufgebaut.

Durch die Drehbeweglichkeit zwischen den inneren und äußeren Permanentmagnetanordnungen 5, 6 wird sich die innere Permanentmagnetanordnung 5 zusammen mit der Welle 2 so ausrichten, dass entgegengesetzte Polaritäten der inneren Permanentmagneten 5b und der äußeren Permanentmagneten 6b gegenüberliegen. Nachdem die Permanentmagnete zweckmäßigerweise gleichmäßig über den Umfang verteilt angeordnet sind, werden sich die inneren Permanentmagneten 5b zwischen den äußeren Permanentmagneten 6b anordnen (siehe Fig. 4a), wobei es durch das Gewicht des Schlägels zu Abweichungen kommen kann.

Fig. 4b zeigt ein zweites Ausführungsbeispiel der inneren und äußeren Permanentmagnetanordnungen 5, 6, das sich nur durch die Polarisation der Permanentmagneten unterscheidet. So kann mit der zweilagigen Ausbildung gemäß Fig. 4a eine höhere Magnetkraft erreicht werden. Natürlich kann anstelle von drei Permanentmagneten für jede Permanentmagnetanordnung auch eine höhere oder niedrigere Anzahl verwendet werden. Auf diese Weise ergeben sich konstruktive Merkmale, die zur Beeinflussung von Bauraum und/oder die Leistung der Rückstellmittel herangezogen werden können. In den beiden gezeigten Ausführungsbeispielen sind die Permanentmagnete gleichpolig angeordnet. Im Rahmen der Erfindung wäre aber natürlich auch eine gegenpolige Anordnung denkbar.

Neben der sehr kompakten Ausbildung der Permanentmagnetanordnungen, die sowohl die Funktion der Lagerung der Welle als auch die Rückstellfunktion des Schlägels ausüben, ist zudem auch eine sehr einfache Verstellung der Ruhestellung und der Rückstellkraft möglich.

Die Ruhestellung definiert den Abstand des Schlägels 3 zum Fell der Trommel. In den Figuren 7a und 7b sind zwei unterschiedliche Ruhestellungen dargestellt. Die Verstellung der Ruhestellung erfolgt sehr einfach dadurch, dass zunächst die beiden Arretierelemente 7a, 7b gelöst werden, um anschließend die beiden äußerem Permanentmagnetanordnungen 6, 6' in gleicher Drehrichtung und gleichem Drehwinkel in den Aufnahmeelementen 1a und 1b zu verdrehen, wie das in Fig. 6 angedeutet ist. Zu diesem Zweck ist es vorteilhaft, wenn die äußere Permanentmagnetanordnung an ihren äußeren Enden nach Art eines Drehgriffs ausgebildet ist, wie das insbesondere aus der Fig. 1 hervorgeht. Nach der Einstellung erfolgt wieder eine Fixierung der Lage mittels der Arretierelemente 7a, 7b. Auf diese Weise kann der Abstand des Schlägels zur Trommel an die Vorlieben des Schlagzeugspielers bzw. an die Anforderungen des Musikstücks angepasst werden.

Unabhängig von der Einstellung der Ruhestellung lässt sich aber auch die Rückstellkraft des Schlägels von der ausgelenkten Stellung in die Ruhestellung verändern. Hierzu sind die beiden äußeren Permanentmagnetanordnungen 6, 6' gemäß Fig. 8 gegensinnig zu verdrehen. Der sich dadurch ergebene Unterschied ist aus dem Vergleich der Figuren 9a und 9b gegenüber den Figuren 10a und 10b zu ersehen. Die Figuren 9a und 9b zeigt die Stellung der beiden Permanentmagnetanordnungen 5, 6 bzw. 5', 6', in der die beiden inneren Permanentmagnetanordnungen 5, 5' genau zwischen den äußeren Permanentmagnetanordnungen 6, 6' angeordnet sind. In dieser Stellung lässt sich die kleinste Rückstellkraft einstellen.

Bei einer gegensinnigen Verdrehung der beiden äußeren Permanentmagnetanordnungen 6, 6' im Sinne der in Fig. 8 gezeigten Pfeile ergibt sich beispielsweise die in den Figuren 10a und 10b gezeigte Stellung. In dieser Stellung ergibt sich eine größere Rückstellkraft.

Bei der Veränderung der Rückstellkraft kann es zu einer Verschiebung der Ruhestellung kommen. Nach Einstellung der Rückstellkraft kann die Ruhestellung wieder durch eine Verstellung der beiden äußeren Permanentmagnetanordnungen in gleicher Drehrichtung und mit gleichem Drehwinkel auf den gewünschten Abstand korrigiert werden. Dabei ist es nur wichtig, dass die Relativstellung der beiden äußeren Permanentmagnetanordnungen 6, 6' zueinander nicht mehr verstellt wird.

## Patentansprüche

1. Fußmaschine für eine große Trommel eines Schlagzeugs mit
a. einer drehbar in einem Gestell (1) gehalterten Welle (2),
b. einem an der Welle (2) gelagerten Schlägel (3),
c. einem mit dem Schlägel (3) verbundenen Pedal (4), wobei eine Betätigung des Pedals (4) eine Auslenkung des Schlägels (3) bewirkt und
d. permanentmagnetischen Rückstellmitteln, die den ausgelenkten Schlägel (3) wieder in eine Ruhestellung bringen,
**dadurch gekennzeichnet, dass** die permanentmagnetischen Rückstellmittel durch wenigstens eine innere und wenigstens eine äußere Permanentmagnetanordnung (5, 5' ; 6, 6') gebildet werden, die konzentrisch um die Welle angeordnet sind.

2. Fußmaschine nach Anspruch 1, **dadurch gekennzeichnet, dass** eine der beiden Permanentmagnetanordnungen (5, 5') drehfest auf der Welle (2) angeordnet ist, während die andere Permanentmagnetanordnung (6, 6')am Gestell (1) gehaltert ist.

3. Fußmaschine nach Anspruch 1, **dadurch gekennzeichnet, dass** die innere Permanentmagnetanordnung (5, 5') drehfest auf der Welle (2) angeordnet ist, während die äußere Permanentmagnetanordnung (6, 6') am Gestell (1) gehaltert ist.

4. Fußmaschine nach Anspruch 2 oder 3, **dadurch gekennzeichnet, dass** die am Gestell gehalterte Permanentmagnetanordnung (6, 6') dort drehbar aufgenommen und in einer gewünschten Stellung am Gestell (1) fixierbar ist.

5. Fußmaschine nach einem oder mehreren der vorhergehenden Ansprüche, **dadurch gekennzeichnet, dass** die Permanentmagnetanordnungen (5, 5'; 6, 6') rohrstückförmig und/oder hülsenförmig ausgebildet sind.

6. Fußmaschine nach einem oder mehreren der vorhergehenden Ansprüche, **dadurch gekennzeichnet, dass** die Permanentmagnetanordnungen (5, 5'; 6, 6') jeweils aus einem Magnethalter (5a, 6a) aus einem nichtmagnetischen Werkstoff und wenigstens einem Permanentmagneten (5b, 6b) bestehen.

7. Fußmaschine nach einem oder mehreren der vorhergehenden Ansprüche, **dadurch gekennzeichnet, dass** jede Permanentmagnetanordnung (5, 5'; 6, 6') eine Vielzahl von Permanentmagneten (5b, 6b) aufweist.

8. Fußmaschine nach einem oder mehreren der vorhergehenden Ansprüche, **dadurch gekennzeichnet, dass** zu beiden Seiten des an der Welle (2) gelagerten Schlägels (3) jeweils eine innere und eine äußere Permanentmagnetanordnung (5, 5'; 6, 6') vorgesehen ist.

9. Fußmaschine nach Anspruch 2, **dadurch gekennzeichnet, dass** die Ruhestellung des Schlägels (3) durch Verdrehen der am Gestell (1) gehalterten Permanentmagnetanordnung (6, 6') einstellbar ist.

10. Fußmaschine nach einem oder mehreren der vorhergehenden Ansprüche, **dadurch gekennzeichnet, dass** zwei innere und zwei äußere Permanentmagnetanordnungen (5, 5'; 6, 6') vorgesehen sind, wobei jeweils eine innere und eine äußere Permanentmagnetanordnung zusammenwirken und eine Einstellung der Ruhestellung durch eine gleichartige Verstellung der beiden am Gestell (1) gehalterten Permanentmagnetanordnungen (5, 5'; 6, 6') erfolgt, während eine Einstellung der Rückstellkraft durch eine unterschiedliche Verstellung der beiden am Gestell (1) gehalterten Permanentmagnetanordnungen (5, 5'; 6, 6') erfolgt.

## Claims

1. Foot machine for a bass drum of a drum kit, having
a. a shaft (2) mounted rotatably in a frame (1),
b. a beater (3) supported on the shaft (2),
c. a pedal (4) connected to the beater (3), operation of the pedal (4) bringing about an excursion of the beater (3) and
d. permanent magnet restoring means which bring the displaced beater (3) back into a resting position,
**characterised in that** the permanent magnet restoring means are formed by at least one inner and at least one outer permanent magnet arrangement (5, 5'; 6, 6') arranged concentrically around the shaft.

2. Foot machine according to claim 1, **characterised in that** one of the two permanent magnet arrangements (5, 5') is arranged in a rotationally secure manner on the shaft (2), while the other permanent magnet arrangement (6, 6') is mounted on the frame (1).

3. Foot machine according to claim 1, **characterised in that** the inner permanent magnet arrangement (5, 5') is arranged in a rotationally secure manner on the shaft (2), while the outer permanent magnet arrangement (6, 6') is mounted on the frame (1).

4. Foot machine according to claim 2 or 3, **characterised in that** the permanent magnet arrangement (6, 6') mounted on the frame is received there in a rotatable manner and is fixable in a desired position on the frame (1).

5. Foot machine according to one or more of the preceding claims, **characterised in that** the permanent magnet arrangements (5, 5'; 6, 6') are constructed in the form of tube pieces and/or sleeves.

6. Foot machine according to one or more of the preceding claims, **characterised in that** the permanent magnet arrangements (5, 5'; 6, 6') each comprise a magnet holder (5a, 6a) composed of a non-magnetic material, and at least one permanent magnet (5b, 6b).

7. Foot machine according to one or more of the preceding claims, **characterised in that** each permanent magnet arrangement (5, 5'; 6, 6') has a plurality of permanent magnets (5b, 6b).

8. Foot machine according to one or more of the preceding claims, **characterised in that** an inner and an outer permanent magnet arrangement (5, 5'; 6, 6') are provided on each of the two sides of the beater (3) supported on the shaft (2).

9. Foot machine according to claim 2, **characterised in that** the resting position of the beater (3) is adjustable by rotating the permanent magnet arrangement (6, 6') mounted on the frame (1).

10. Foot machine according to one or more of the preceding claims, **characterised in that** two inner and two outer permanent magnet arrangements (5, 5'; 6, 6') are provided, in each case one inner and one outer permanent magnet arrangement cooperating with each other, and an adjustment of the resting position being effected by a similar displacement of the two permanent magnet arrangements (5, 5'; 6, 6') mounted on the frame (1), while an adjustment of the restoring force is effected by a different displacement of the two permanent magnet arrangements (5, 5'; 6, 6') mounted on the frame (1).

## Revendications

1. Dispositif à pédale pour une grosse caisse d'un instrument à percussion, qui comprend :
a. un arbre (2) monté en rotation dans un bâti (1),
b. une mailloche (3) montée sur l'arbre (2),
c. une pédale (4) reliée à la mailloche (3), sachant que l'actionnement de la pédale (4) provoque un déclenchement de la mailloche (3) et
d. des moyens de rappel magnétiques en permanence, qui remettent en position de repos la mailloche (3) déclenchée,
**caractérisé en ce que** les moyens de rappel magnétiques en permanence sont formés par au moins un agencement magnétique en permanence intérieur et au moins un agencement magnétique en permanence extérieur (5, 5' ; 6, 6'), qui sont disposés concentriquement autour de l'arbre.

2. Dispositif à pédale selon la revendication 1, **caractérisé en ce que** l'un des deux agencements magnétiques en permanence (5, 5') est monté solidaire en rotation sur l'arbre (2), tandis que l'autre agencement magnétiques en permanence (6, 6') est fixé sur le bâti (1).

3. Dispositif à pédale selon la revendication 1, **caractérisé en ce que** l'agencement magnétique en permanence intérieur (5, 5') est monté solidaire en rotation sur l'arbre (2), tandis que l'agencement magnétique en permanence extérieur (6, 6') est fixé sur le bâti

4. Dispositif à pédale selon revendication 2 ou 3, **caractérisé en ce que** l'agencement magnétique en permanence (6, 6'), fixé sur le bâti, y est monté en rotation et peut être fixé sur le bâti (1), dans une position désirée.

5. Dispositif à pédale selon l'une ou plusieurs des revendications précédentes, **caractérisé en ce que** les agencements magnétiques en permanence (5, 5' ; 6, 6') sont réalisés en forme de tubes et / ou de douilles.

6. Dispositif à pédale selon l'une ou plusieurs des revendications précédentes, **caractérisé en ce que** les agencements magnétiques en permanence (5, 5' ; 6, 6') sont composés chacun d'un porte-aimant (5a, 6a) en matériau non magnétique et en au moins un aimant permanent (5b, 6b).

7. Dispositif à pédale selon l'une ou plusieurs des revendications précédentes, **caractérisé en ce que** chaque agencement magnétique en permanence (5, 5' ; 6, 6') est doté d'une pluralité d'aimants permanent (5b, 6b).

8. Dispositif à pédale selon l'une ou plusieurs des revendications précédentes, **caractérisé en ce que**, sur chacun des deux côtés de la mailloche (3), montée sur l'arbre (2), sont montés un agencement magnétique en permanence intérieur et un agencement magnétique en permanence extérieur (5, 5' ; 6, 6').

9. Dispositif à pédale selon la revendication 2, **caractérisé en ce que** la position de repos de la mailloche (3) peut être réglée par un déplacement de l'agencement magnétique en permanence extérieur (6, 6') fixé au bâti (1).

10. Dispositif à pédale selon l'une ou plusieurs des revendications précédentes, **caractérisé en ce que** sont prévus deux agencements magnétiques en permanence intérieurs et deux agencements magnétiques en permanence extérieurs (5, 5' ; 6, 6'), sachant qu'un agencement magnétique en permanence intérieur et un agencement magnétique en permanence extérieur coopèrent chaque fois et qu'un réglage de la position de repos est effectué par un ajustage similaire des deux agencements magnétiques en permanence (5, 5' ; 6, 6') fixés au bâti (1), tandis qu'un réglage de la force de rappel est effectué par un ajustage différent des deux agencements magnétiques en permanence (5, 5' ; 6, 6') fixés au bâti (2).
